# EUROPÄISCHE PATENTSCHRIFT

(11) **EP 0 978 604 B1**
(45) Veröffentlichungstag und Bekanntmachung des Hinweises auf die Patenterteilung: **17.03.2004**
(21) Anmeldenummer: 99111791.2
(22) Anmeldetag: 18.06.1999
(51) Int. Cl.: E04G 9/10

(54) **Betonschalung und Verfahren zur Herstellung einer Betonschalung**
Concrete formwork and method for producing a concrete formwork
Coffrage pour béton et méthode d'obtention d'un coffrage pour béton

(30) Priorität: 03.08.1998 DE 19834983
(43) Veröffentlichungstag der Anmeldung: 09.02.2000
(73) Patentinhaber: FIBERTEX A/S, 9220 Aalborg Ost (DK)
(72) Erfinder: Christensen, Flemming L., 9460 Pandrup (DK)
(74) Vertreter: Laufhütte, Dieter, Dr.-Ing.

(56) Entgegenhaltungen:
- EP-A- 0 315 323
- EP-A- 0 429 730
- EP-A- 0 429 752
- DE-A- 19 812 517
- DE-U- 29 810 121
- DE-U- 29 812 073
- US-A- 4 730 805
- WILSCHUT J: "FOLIE OP BEKISTING VERBETERT BETONOPPERVLAK. \OVERTOLLIG AANMAAKWATER WORDT OPGEZOGEN EN AFGEVOERD" BOUWWERELD,NL,MISSET. DOETINCHEM, Bd. 88, Nr. 23, Seite 90-91 XP000323408 ISSN: 0026-5942

## Beschreibung

Die Erfindung betrifft eine Betonschatüng nach dem Oberbegriff des Anspruchs 1 und ein Verfahren zur Herstellung einer derartigen Betonschalung.

Bei der Herstellung von Betonschalungen hat es sich als vorteilhaft zur Herstellung von Betonformteilen erwiesen, wenn zwischen dem herkömmlichen Verschalungselement und dem zu formenden Beton eine poröse Vliesschicht eingebracht wird. Über die Vliesschicht kann im eingefüllten Beton vorhandenes Überschußwasser und eingeschlossene Luft während des Abbindens des Betons entweichen, so daß eine lunkerfreie Betonoberfläche erhalten wird. Entsprechende Betonschalungen mit aufgelegten porösen Vliesen sind seit über zehn Jahren bekannt und im Einsatz.

Eine derartig aufgebaute Betonschalung ist beispielsweise in der DE 690 01 541 T beschrieben. Dort wird zur Herstellung von Betonformteilen mit einer glatten Oberfläche über das Verschalungselement eine poröse Bahn gelegt, ohne diese an der Oberfläche des Verschalungselementes zu befestigen. Das poröse Vlies wird hier über entsprechende Bahnstreckeinrichtungen während des Betonherstellvorganges kontinuierlich mit einer gleichförmigen Spannung über das Verschalungselement gespannt. Derartige Bahnstreckeinrichtungen sind üblicherweise Gummis, die am Rand des porösen Vlieses in gleichmäßigen Abständen angreifen und somit zum gleichmäßigen Spannen des porösen Vlieses über das Verschalungselement dienen. Das Spannen des porösen Vlieses über derartige Spannvorrichtungen ist vergleichsweise aufwendig bei der Bereitstellung der Betonschalungen. Darüber hinaus besteht die Gefahr, daß bei einem unzureichenden Spannen die über die Verschalungselemente gespannten Vliese Falten werfen und damit zu einer ungleichmäßigen Oberfläche des Betonformteils führen.

Die EP-A-0 429 730 offenbart ebenfalls eine Betonschalung mit einem aufgeklebten porösen Vlies.

Aus der US-PS 4,730,805 ist eine Betonschalung mit einem Verschalungselement bekannt, auf welches ein poröses Vlies mittels eines Schmelzklebers fest aufgeklebt ist. Beim Aufkleben des porösen Vlieses mit einem Schmelzkleber besteht die Gefahr, daß der Schmelzkleber in die Poren des Vlieses eindringt und diese verstopft, so daß die gewünschte Drainagewirkung für Überschußwasser und Luft im Vlies beeinträchtigt wird. Darüber hinaus bilden Vlies und Verschalungselement eine untrennbare Einheit, so daß bei Beschädigung des Vlieses die gesamte Betonschalung entsorgt werden muß oder aber aufwendig wieder instand gesetzt werden muß, indem die fest aufgeklebte poröse Vlieslage aufwendig entfernt wird und anschließend erneut ein Schmelzkleber aufgebracht wird, auf den das Vlies dann aufgelegt wird. Auch das Aufbringen des Schmelzklebers über große Flächen ist aufwendig.

Aufgabe der Erfindung ist es daher, eine gattungsgemäße Betonschalung an die Hand zu geben, bei der die vorgenannten Nachteile im Stand der Technik beseitigt sind.

Diese Aufgabe wird zunächst durch eine Betonschalung mit den Merkmalen des Anspruchs 1 gelöst. Demnach ist eine Betonschalung mit einem Verschalungselement und einem auf diesem aufgeklebten porösen Vlies geschaffen, das als Klebeschicht zwischen dem Verschalungselement und dem porösen Vlies eine Schicht aus drucksensitivem Klebstoff aufweist. Dieser drucksensitive Klebstoff, der entsprechend der englischen Bezeichnung Pressure Sensitive Adhesive auch PSA genannt wird, ermöglicht eine einfache und unkomplizierte Verklebung der porösen Vliesbahn mit der Oberfläche des Verschalungselementes.

Aufgrund der Verwendung dieses drucksensitiven Klebstoffs kann ein Vlies, das beispielsweise nicht ganz wunschgemäß auf die Oberfläche des Verschalungselements aufgelegt wurde, nochmals gelöst werden und erneut auf die Oberfläche aufgeklebt werden. Hierdurch wird die Herstellung der Betonschalung wesentlich vereinfacht. Aus den sich an den Hauptanspruch anschließenden Unteransprüchen ergeben sich bevorzugte Ausführungsformen der Erfindung. Demnach kann als drucksensitiver Klebstoff ein Klebstoff bestehend aus einem Acryldispersionskleber verwendet werden.

Besonders vorteilhaft besteht das Vlies aus einer feinporigen Filterschicht und einer grobporigen Drainageschicht, wobei vorteilhaft die grobporige Drainageschicht des porösen Vlieses auf die Betonschalung aufgeklebt wird.

Die vorgenannte Aufgabe wird weiterhin durch ein Verfahren zur Herstellung einer Betonschalung nach dem Anspruch 4 gelöst. Demnach betrifft das erfindungsgemäße Verfahren folgende Schritte:
- Besprühen der Oberfläche des Verschalungselementes mit dem drucksensitiven Klebstoff;
- Antrocknenlassen des aufgesprühten Klebstoffes bis er eine klebrige Konsistenz aufweist und
- kantenparalleles Aufbringen der Vliesbahnen.

Hierdurch wird ein einfaches und schnelles Verfahren zur Bereitstellung der erfindungsgemäßen Betonschatung bereitgestellt, bei der sichergestellt werden kann, daß das poröse Vlies ohne Faltenbildung und Fehlstellen mit dem Verschalungselement verbunden werden kann.

Bevorzugte Ausführungsformen des erfindungsgemäßen Verfahrens ergeben sich aus den sich an den Anspruch 4 anschließenden Unteransprüchen 5 und 6.

Demnach kann eine Vliesbahn unter Überstehenlassen eines Randes auf die Oberfläche des Verschalungselementes aufgebracht werden, wobei der Rand der Vliesbahn entlang der Seitenkante des Verschalungselementes umgelegt wird und mit dieser ebenfalls verklebt wird.

Weiterhin können zum Aufbringen schmaler Vliesbahnen auf breitere Verschalungselemente die Vliesbahnen mit einem Überlappungsbereich nebeneinander verlegt werden, wobei anschließend der Überlappungsbereich abgeschnitten und entfernt wird.

Weitere Einzelheiten und Vorteile der Erfindung werden anhand eines in der Zeichnung dargestellten Ausführungsbeispiels näher erläutert.

Es zeigen:
- Fig. 1.: einen Schnitt durch eine Betonform nach der vorliegenden Erfindung und
- Fig. 2-9:: eine schematische Darstellung der unterschiedlichen Verfahrensschritte zur Herstellung einer erfindungsgemäßen Betonschalung.

In Fig. 1 ist der grundsätzliche Aufbau der erfindungsgemäßen Betonschalung gezeigt Auf einem herkömmlichen Verschalungselement 10 ist ein poröses Vlies 12 aufgeklebt, das entsprechend der vergrößerten Darstellung aus einer Filterschicht 14 mit feinen Poren und einer Drainageschicht 16 mit gröberen Poren besteht An der Filterschicht 14 mit den feineren Poren liegt die Oberfläche des Betonformteils 18 an, das im vorliegenden Fall noch ein Armierungseisen 20 aufweist. Das Überschußwasser und die Luft treten in Pfeilrichtung a durch die Filterschicht 14 des porösen Vlieses 12 und werden durch die Drainageschicht 16 des porösen Vlieses 12 abgeführt.

Aus den Fig. 2-5 ergibt sich zunächst das Verfahren zur Herstellung der fertigen Betonschalung gemäß einem ersten Ausführungsbeispiel. Zunächst wird ein Verschalungselement, wie es in Fig. 2 durch eine Verschalungsplatte 10 dargestellt ist, bereitgestellt. Dann wird, wie in Fig. 3 angedeutet mit einer herkömmlichen Spritzpistole 22 ein drucksensitiver Klebstoff auf das Verschalungselement 10 aufgesprüht. Die Sprühpistole 22 steht einerseits mit einer Membranpumpe 24 und einem Vorratsbehältnis für den Kleber 26 in Verbindung. Andererseits ist an die Spritzpistole in bekannter Art und Weise ein Kompressor 28 angeschlossen.

Bei dem aufgesprühten Klebstoff handelt es sich um einen drucksensitiven Klebstoff, wie er von der Firma 3M unter der Produktbezeichnung 3 M SCOTCH-GRIP 4235 vertrieben wird. Hier handelt es sich um einen Klebstoff mit folgender Zusammensetzung:

| | |
|---|---|
| Acryl Polymer | 50 - 60 % |
| Wasser | 40 - 45 % |
| Acrylat/Metacrylatmonomer | < 0,2 % |
| Ammoniak | < 0,2 %. |

Je nach der Oberflächenrauhigkeit des Verschalungselements werden zwischen 10 bis 200 g pro qm des drucksensitiven Klebstoffes aufgesprüht. Anschließend läßt man den Klebstoff antrocknen, bis er transparent wird und eine klebrige Konsistenz aufweist. Unabhängig von Temperatur und relativer Feuchtigkeit dauert das antrocknen ca. 15 bis 20 Minuten.

Auf die transparente und angetrocknete Klebeschicht wird, wie in Fig. 4 dargestellt ein vorzugsweise in einer Rolle aufgerolltes Vlies in Pfeilrichtung parallel zu den Kanten des Verschalungselementes abgerollt. Falls während des Abrollens des Vlieses Falten oder Blasen entstehen oder falls die Vliesbahn 12 schief auf das Verschalungselement 10 aufgeklebt wird, kann das aufgeklebte poröse Vlies 12 einfach abgezogen und erneut aufgeklebt werden, ohne daß hier neuer Klebstoff aufgesprüht werden müßte. Die Klebeeigenschaften der Klebeschicht bleiben mehrere Monate erhalten, ohne daß diese erneuert werden müßte.

Wie in Fig. 4 dargestellt, wird die Vliesbahn 12 mit einem leichten Überstand auf die Verschalungsbahn 10 aufgebracht. Der so entstandene Rand 30 wird in Pfeilrichtung gemäß Fig. 5 auf den Rand 32 des Verschalungselementes 10 gelegt und mit diesem ebenfalls verklebt, wobei dieser in dem Verfahrensschritt des Aufsprühens des Klebers ebenfalls mit Kleber besprüht worden ist.

In den Fig. 6-9 ist das Verfahren zur Herstellung von Betonschalungen in einem Ausführungsbeispiel gezeigt, in welchem verhältnismäßig schmale Vliesbahnen 12 bzw. 12' auf ein vergleichsweise breites Verschalungselement 10 aufgebracht werden müssen. Wie in Fig. 6 dargestellt, wird zunächst entlang des Randes mit dem Überstand, wie er zuvor beschrieben worden ist, eine erste Vliesbahn 12 aufgebracht. Nach Verkleben der ersten Vliesbahn 12 wird eine zweite Vliesbahn 12' aufgebracht, wobei diese mit einem ca. 5 cm breiten Überstand die erste Vliesbahn 12 überdeckt. Dabei wird der drucksensitive Klebstoff ähnlich wie zuvor anhand der Fig. 3 beschrieben aufgesprüht.

Gemäß der Darstellung nach Fig. 7 wird der Überstand 34 beispielsweise mittels eines Messers abgeschnitten und wie in der Fig. 8 gezeigt, entfernt

In Fig. 9 ist durch die Pfeile jeweils angedeutet, daß nach Entfernen des Überstandes 34 die porösen Vliesbahnen 12 und 12' Stoß an Stoß aneinanderliegen. Der seitliche Überstand der Vliesbahn 12' wird entsprechend der Pfeilrichtung ebenfalls um den Rand 32 umgelegt und mit diesem, der zuvor mit dem drucksensitiven Klebstoff besprüht worden ist, verklebt.

Mittels des vorbeschriebenen Verfahrens kann die Montagezeit für die erfindungsgemäße Betonschalung gegenüber einer konventionellen Betonschalung, bei der das Vlies über Spannelemente aufgespannt wird um bis zu 50 % reduziert werden. Darüber hinaus wird weniger poröses Vlies benötigt, da bei Verwendung von Spannelementen das jeweilige poröse Vlies mindestens 20 cm über den Rand des Verschalungselementes hinausragen mußte. Demgegenüber muß, wie zuvor beschrieben, beim Aufkleben des porösen Vlieses auf das Verschalungselement lediglich ein schmaler Saum von wenigen cm überstehen, um eine gute Verbindung des porösen Vlieses mit dem Verschalungselement sicherzustellen. Das bedeutet, daß mittels des neuen Verfahrens bzw. durch Bereitstellung der neuen Betonschalung bis zu 20 % des Vliesmateriales eingespart werden kann.

## Patentansprüche

1. Betonschalung mit einem Verschalungselement und einem auf diesem aufgeklebten porösen Vlies,
**dadurch gekennzeichnet,**
**daß** als Klebeschicht zwischen dem Verschalungselement und dem porösen Vlies eine Schicht aus drucksensitivem Klebstoff (PSA: Pressure Sensitive Adhesive) dient.

2. Betonschalung nach Anspruch 1, **dadurch gekennzeichnet, daß** der Klebstoff aus einem Acryldispersionskleber besteht

3. Betonschalung nach Anspruch 1 oder Anspruch 2, **dadurch gekennzeichnet, daß** das Vlies eine feinporige Filterschicht und eine grobporige Drainageschicht aufweist.

4. Verfahren zur Herstellung einer Betonschalung nach einem der Ansprüche 1-3 mit folgenden Schritten:
- Besprühen der Oberfläche des Verschalungselementes mit dem drucksensitiven Klebstoff;
- Antrocknenlassen des aufgesprühten Klebstoffes bis er eine klebrige Konsistenz aufweist und
- kantenparalleles Aufbringen der Vliesbahnen.

5. Verfahren nach Anspruch 4, **dadurch gekennzeichnet, daß** die Vliesbahn unter Überstehenlassen eines Randes auf die Oberfläche des Verschatungselementes aufgebracht wird und daß der Rand der Vliesbahn entlang der Seitenkante des Verschalungselementes umgelegt wird und mit dieser ebenfalls verklebt wird.

6. Verfahren nach Anspruch 4 oder Anspruch 5, **dadurch gekennzeichnet, daß** zum Aufbringen schmaler Viiesbahnen auf breiteren Verschalungselementen die Vliesbahnen mit einem Überlappungsbereich nebeneinander verlegt werden und daß anschließend der Überlappungsbereich abgeschnitten und entfernt wird, so daß die benachbarten Vliesbahnen Stoß an Stoß liegen.

## Claims

1. Concrete formwork having a shuttering element and a porous nonwoven which is adhesively bonded to it, **characterized in that** the adhesive layer between the shuttering element and the porous nonwoven is a layer of pressure-sensitive adhesive (PSA).

2. Concrete formwork according to Claim 1, **characterized in that** the adhesive consists of an acrylic dispersion adhesive.

3. Concrete formwork according to Claim 1 or Claim 2, **characterized in that** the nonwoven includes a finely porous filter layer and a coarsely porous drainage layer.

4. Process for producing a concrete formwork according to one of Claims 1-3, comprising the following steps:
- spraying the surface of the shuttering element with the pressure-sensitive adhesive;
- leaving the adhesive which has been sprayed on to dry until it reaches a sticky consistency, and
- edge-parallel application of the nonwoven webs.

5. Process according to Claim 4, **characterized in that** the nonwoven web is applied to the surface of the shuttering element with an edge of the nonwoven web being left to project, and **in that** the edge of the nonwoven web is folded over along the side edge of the shuttering element and is likewise adhesively bonded thereto.

6. Process according to Claim 4 or Claim 5, **characterized in that**, for narrow nonwoven webs to be applied to wider shuttering elements, the nonwoven webs are laid next to one another, with an overlapping area, and **in that** the overlapping area is then cut off and removed, so that the adjacent nonwoven webs abut one another.

## Revendications

1. Coffrage pour béton avec une banche et un non tissé poreux collé sur celle-ci, **caractérisé en ce qu'**une couche d'adhésif sensible à la pression (PSA : Pressure Sensitive Adhesive) sert de couche adhésive entre la banche et le non tissé poreux.

2. Coffrage pour béton selon la revendication 1, **caractérisé en ce que** l'adhésif est composé d'un adhésif en dispersion acrylique.

3. Coffrage pour béton selon la revendication 1 ou 2, **caractérisé en ce que** le non tissé présente une couche filtrante à pores fins et une couche de drainage à pores gros.

4. Méthode d'obtention d'un coffrage pour béton selon l'une quelconque des revendications 1 à 3 comportant les étapes suivantes :
- vaporisation de la surface de la banche avec un adhésif sensible à la pression,
- séchage de l'adhésif vaporisé jusqu'à ce qu'il présente une consistance collante et
- application des bandes de non tissé parallèlement aux bords.

5. Méthode selon la revendication 4, **caractérisée en ce que** la bande de non tissé est appliquée en laissant dépasser un bord sur la surface de la banche et **en ce que** le bord de la bande de non tissé est rabattu le long de l'arête latérale de la banche et également collé à celle-ci.

6. Méthode selon la revendication 4 ou 5, **caractérisée en ce que** les bandes de non tissé sont posées les unes à côté des autres avec une zone de chevauchement pour appliquer des bandes de non tissé étroites sur des banches plus larges, et **en ce qu'**ensuite la zone de chevauchement est coupée et supprimée de sorte que les bandes de non tissé adjacentes se situent bord à bord.
